# EUROPÄISCHE PATENTSCHRIFT

(11) **EP 0 740 058 B1**
(45) Veröffentlichungstag und Bekanntmachung des Hinweises auf die Patenterteilung: **07.05.2003**
(21) Anmeldenummer: 96102704.2
(22) Anmeldetag: 23.02.1996
(51) Int. Cl.: F02D 11/10, F02D 9/02

(54) **Verfahren zum Einstellen der Bewegung eines leistungsverändernden Regelorgans**
Method for adjusting the displacement of a control actuator varying the load
Procédé pour ajuster le mouvement d'un organe de réglage variateur de charge

(30) Priorität: 29.04.1995 DE 19515855
(43) Veröffentlichungstag der Anmeldung: 30.10.1996
(73) Patentinhaber: Volkswagen Aktiengesellschaft, 38436 Wolfsburg (DE)
(72) Erfinder: Heinrich, Axel, Dipl.-Ing., D-38527 Meine (DE); Schulze, Frank, Dipl.-Ing., D-38533 Vordorf (DE); Waschatz, Uwe, Dr., D-38527 Meine (DE)
(74) Vertreter: Banzer, Hans-Jörg, Dipl.-Ing.

(56) Entgegenhaltungen:
- EP-A- 0 352 657
- DE-A- 3 722 088
- DE-A- 3 930 396
- JP-A- 5 096 977
- US-A- 4 335 695
- US-A- 4 453 516
- US-A- 4 508 078
- US-A- 5 084 821
- PATENT ABSTRACTS OF JAPAN vol. 011, no. 001 (M-550), 6. Januar 1987 & JP 61 182438 A (INOUE JAPAX RES INC), 15. August 1986
- PATENT ABSTRACTS OF JAPAN vol. 017, no. 612 (M-1509), 11. November 1993 & JP 05 187301 A (NIPPONDENSO CO LTD), 27. Juli 1993

## Beschreibung

Die Erfindung betrifft ein Verfahren zum Einstellen der Bewegung eines leistungsverändernden Regelorgans einer Brennkraftmaschine für ein Kraftfahrzeug, bei dem die Stellung eines Gaspedals erfaßt wird und in Abhängigkeit der Stellung des Gaspedals eine Regelgröße für das leistungsverändernde Regelorgan ermittelt wird. Das leistungsverändernde Regelorgan ist dabei eine in einem Saugrohr angeordnete Drosselklappe.

Bei einer Verstellung eines leistungsverändernden Regelorgans proportional zur Betätigung des Gaspedals durch den Fahrer des Kraftfahrzeuges tritt das Problem auf, daß es bei einem zu schnellen, Öffnen beispielsweise der Drosselklappe, zu einer unvollständigen Verbrennung im Brennraum der Brennkraftmaschine kommt. Dies führt wiederum zu einer erhöhten Schadstoffemission und zu einem unnötig hohen Verbrauch von Kraftstoff. Andererseits kann in bestimmten Fällen ein zu schnelles Reagieren des leistungsabhängigen Regelorgans ein ruckartiges Erhöhen bzw. Verringern der Leistung der Brennkraftmaschine verursachen, was sich negativ auf den Fahrkomfort auswirkt.

Zur Lösung dieses Problems ist in der deutschen Offenlegungsschrift DE 41 08 956 A1 eine Vorrichtung zum Verzögern der Bewegung eines leistungsabhängigen Regelorgans angegeben, wobei das Gaspedal und das leistungsabhängige Regelorgan - Drosselklappe oder das die Kraftstoffmenge vorgebende Stellglied - im Sinne einer nicht starren Verbindung über ein Druckorgan, das auf die Bewegung des Regelorgans gegenüber der Betätigung durch das Stellorgan (Gaspedal) verzögernd einwirkt, gekoppelt sind.

Das Druckorgan umfaßt ein mit dem Gaspedal verbundenes Zylindergehäuse und ein darin geführtes Kolbenelement, das mit der Drosselklappe verbunden ist. Der so gebildete Druckraum ist einmal mit dem Saugrohr hinter der Drosselklappe und andererseits über eine einstellbare Drossel mit dem Umgebungsdruck verbunden.

Während eines Beschleunigungsvorganges wird über den sich im Druckraum durch den sich reduziert einstellenden Unterdruck, der sich als Gleichgewicht aus Saugrohrdruck über die Drossel nachströmenden Außenluft einstellt, das Kolbenelement nachgeführt, so daß die Drosselklappe sich vollständig öffnet.

Neben dem Nachteil der mechanischen Lösung, die zusätzlich Bauraum in Anspruch nimmt, bietet diese Lösung keinerlei Möglichkeit die Verzögerung in Abhängigkeit weiterer Parameter, wie beispielsweise der Betriebsparameter der Brennkraftmaschine, einzustellen. Zweifelhaft ist auch, ob tatsächlich eine definierte Kraftstoffzumessung bei einer derartigen Einstellung der Luftzufuhr zum Erhalt eines stöchiometrischen Kraftstoff/Luftverhältnisses möglich ist.

Weiterhin ist durch die DE 3 722 088 A1 ein Verfahren zum Steuern einer Brennkraftmaschine für ein Kraftfahrzeug bekannt, bei dem die Drosselklappenstellung in Abhängigkeit des Gaspedals und des ermittelten Schlupfs des Kraftfahrzeugs bestimmt wird, um ein Durchdrehen der Räder zu verhindern. Die US 5,084821 offenbart ein Verfahren, bei dem in Abhängigkeit von den Betriebsparametem der Brennkraftmaschine die eingespritzte Kraftstoffmenge ermittelt wird, wobei zusätzlich ein fahrerspezifischer Parameter berücksichtigt wird, um das Verhalten der Brennkraftmaschine den speziellen Wünschen des Fahrers anzupassen. Ferner offenbart die US 4,508,078 ein Verfahren zum Steuern der Drosselklappe, bei dem bei einem schnellen Niedertreten des Gaspedals die Drosselklappe überproportional schnell bzw. weit geöffnet wird.

Der Erfindung liegt die Aufgabe zugrunde, ein Verfahren zum Einstellen der Bewegung eines leistungsverändernden Regelorgans einer Brennkraftmaschine zu schaffen, bei dem die Einstellung definiert in Abhängigkeit unterschiedlichster Parameter vorgegeben werden kann, wobei das Regelorgan eine Drosselklappe im Saugrohr ist und die Größe der Verstellung des Regelorgans und damit der in den Brennraum einzuführende Luftmassenstrom über eine in Abhängigkeit der Stellung des Gaspedals gebildete Stellgröße erfolgt.

Die Aufgabe wird bei einem gattungsgemäßen Verfahren durch die kennzeichnenden Merkmale des Patentanspruchs 1 gelöst. In Abhängigkeit von Betriebsgrößen der Brennkraftmaschine, Motorlast und Motordrehzahl, wird ein optimaler Wert für die Leistungsveränderung pro Arbeitstakt der Brennkraftmaschine vorausschauend ermittelt. Aus diesem optimalen Wert für die Leistungsveränderung und der in Abhängigkeit der Gaspedalstellung ermittelten Regelgröße wird jetzt eine Stellgröße für das leistungsverändernde Regelorgan für die folgenden Arbeitstakte ermittelt.

Neben den Betriebsgrößen der Brennkraftmaschine können auch Größen des Fahrbahnzustandes in die Ermittlung der optimalen Werte für die Leistungsveränderung einfließen, um beispielsweise ein Durchdrehen der Räder zu verhindern. Außerdem ist denkbar, das Fahrverhalten einer das Kraftfahrzeug oft führenden Personen einfließen zu lassen. Dies geschieht beispielsweise über einen Lernvorgang, in dem festgehalten wird, ob die Person sportlich oder eher mit geringeren Leistungsveränderungen fährt. Es besteht jedoch auch die Möglichkeit, einen entsprechenden Wahlschalter vorzusehen.

Ist das leistungsverändernde Regelorgan ein bei dem in einer Luftzufuhrstrecke einer Brennkraftmaschine angeordnetem Verstellelement, beispielsweise eine in einem Saugrohr angeordnete Drosselklappe, und wird in Abhängigkeit der Stellung des Gaspedals eine Regelgröße für den über das Verstellelement einzustellenden Luftmassenstrom ermittelt, so wird als optimaler Wert für die Leistungsveränderung eine optimale Luftmassenstromänderung vorausschauend ermittelt. Aus der optimalen Luftmassenstromveränderung und der Regelgröße für den Luftmassenstrom wird eine Stellgröße für das den Luftmassenstrom einstellenden Stellelement für die folgenden Arbeitstakte berechnet. Jede Luftzufuhrstrecke hat aufgrund seiner geometrischen Ausbildung und der Trägheit bestimmter beweglicher Teile ein Zeitverhalten, so daß es von Vorteil ist, das inverse Übertragungsverhalten der Luftzufuhrstrecke für den Luftmassenstrom in die Vorausberechnung der Stellgröße für das den Luftmassenstrom einstellende Stellelement, beispielsweise der Drosselklappe, zu berücksichtigen.

Da für jeden folgenden Arbeitstakt der einzuführende Luftmassenstrom bekannt ist, kann jetzt auch zur Einhaltung eines stöchiometrischen Kraftstoff/Luftgemisches die erforderliche Kraftstoffmenge berechnet und definiert eingespritzt werden.

Mit Hilfe der Erfindung werden Lastwechselschläge durch ein zu schnelles Reagieren des leistungsveränderlichen Regelorgans verhindert. Bei Berücksichtigung von Parametern des Fahrbahnzustandes, beispielsweise über den Radschlupf, kann außerdem eine Antischlupfregelung auf einfache Weise realisiert werden. Außerdem ist es möglich, bei dynamischen Vorgängen, wie einer Beschleunigung, ohne Leistungsminderungen den Kraftstoffverbrauch als auch die Schadstoffemission zu senken.

Nachfolgend wird die Erfindung anhand eines Ausführungsbeispiels näher beschrieben. Die zugehörigen Zeichnungen zeigen:
- Figur 1: ein Blockschaltbild einer Regelung gemäß des erfindungsgemäßen Verfahrens und
- Figur 2: Verläufe des Drosselklappenwinkels, des dadurch eingestellten Saugrohrdrucks um das Kraftstoff/Luftverhältnis der Brennkraftmaschine in Abhängigkeit des Signals für die Gaspedalbetätigung.

In Figur 1 ist ein Zylinder 1 einer Brennkraftmaschine mit einer Saugrohr-Kraftstoffeinspritzung über ein Einspritzventil 2 dargestellt. Das erfindungsgemäße Verfahren ist jedoch auch bei einer Brennkraftmaschine mit einer direkten Einspritzung anwendbar. Die Versorgung des Zylinders 1 zur Einstellung des Kraftstoff/Luftverhältnisses mit Frischluft erfolgt über das Saugrohr 3, in dem eine Drosselklappe 4 angeordnet ist, deren Öffnungswinkel über eine Stelleinrichtung 5, beispielsweise einen Schrittmotor, entsprechend unterschiedlicher Parameter zur Erzeugung eines definierten Luftmassenstroms *ṁ*_{*l*} im Saugrohr 3 eingestellt wird. Die Zündeinrichtung 6 gibt in Abhängigkeit von der Regeleinrichtung 7 erhaltenen Steuersignalen *S*_{*zünd*} ein Zündsignal an die Zündkerze 8 zur Zündauslösung, wenn ein entsprechendes ebenfalls von der Regeleinrichtung gesteuertes Kraftstoff/Luftverhältnis im Brennraum 11 des Zylinders 1 vorliegt. Weiterhin ist ein vom Fahrer des Kraftfahrzeuges betätigbares Gaspedal 9 vorgesehen, dessen Stellung von einem Aufnehmer 10 erfaßt und in ein elektrisches Signal *S*_{*pedal*} umgewandelt wird. Als Aufnehmer 10 kann beispielsweise im Gaspedal ein Potentiometer integriert werden, das beim Betätigen des Gaspedals verdreht wird und somit in Abhängigkeit der Gaspedalstellung das elektrische Signal *S*_{*pedal*} liefert. Entsprechend dem die Gaspedalstellung repräsentierenden Signal *S*_{*pedal*} wird von der Regeleinrichtung 7 eine Regelgröße R für die Stelleinrichtung 5 der Drosselklappe 4 erzeugt, die nach herkömmlichen Verfahren direkt an die Stelleinrichtung 5 zur Einstellung des Drosselklappenwinkels proportional oder nach einer Dämpfungsfunktion weitergegeben wird. Dies kann jedoch bei bestimmten Betriebsparametern der Brennkraftmaschine dazu führen, daß es zu Leistungsschlägen kommt, die sich negativ auf den Fahrkomfort auswirken. Bei bestimmten Fahrbahnzuständen beispielsweise extremer Glätte, führt ein so erzeugtes zu großes Drehmoment zum Durchdrehen der Räder. Jedes Saugrohr 3 weist ein Zeitverhalten auf, so daß wegen der direkten Weitergabe der Gaspedalstellung an die Stelleinrichtung 5 der Drosselklappe 4 bei dynamischen Vorgängen (Beschleunigung) nur schwer ein stöchiometrisches Kraftstoff/Luftverhältnis im Brennraum 11 des Zylinders eingestellt werden kann. Es kommt zu einer Abmagerung oder Überfettung des Kraftstoff/Luftgemisches. Aus diesem Grund werden gemäß der Erfindung der Regeleinrichtung 7 verschiedene Betriebsparameter der Brennkraftmaschine, im Ausführungsbeispiel die Motordrehzahl n und die Motorlast *M*_{*mot*}, ein Parameter η des Fahrbahnzustandes sowie der eingelegte Getriebegang G zuge-führt. Es sind jedoch weitere Kenngrößen denkbar. Aus diesen Parametern bzw. Kenngrößen errechnet die Regeleinrichtung 7 vorausschauend für die folgenden Arbeitstakte der Brennkraftmaschine eine optimale Luftmassenstromänderung *Δṁ*_{*l*} pro Arbeitstakt. Eine andere Möglichkeit besteht darin, die optimale Luftmassenstromänderung *Δṁ*_{*l*} in Abhängigkeit bestimmter Betriebszustände der Brennkraftmaschine in der Regeleinrichtung 7 als Speicherwerte zu hinterlegen. Aus der optimalen Luftmassenstromänderung wird in Verbindung mit der Regelgröße R für den Luftmassenstrom *ṁ*_{*l*}, die sich aus der Veränderung der Stellung des Gaspedals 9 ergibt, eine Stellgröße *I*_{*drossel*} für die Stelleinrichtung 5 zur Einstellung der Drosselklappe 4 ermittelt. Um das Zeitverhalten des Saugrohrs 3 bei der Berechnung der Stellgröße *I*_{*drossel*} zu berücksichtigen, wird in die Berechnung die inverse Übertragungsfunktionen des Saugrohrs 3 einbezogen. Da sich während der Betriebszeit der Brennkraftmaschine die Übertragungsfunktion des Saugrohrs ändert, wird diese Änderung in Form einer Adaption berücksichtigt. Weiterhin sollte die Ladungswechseländerung über die Zeit, d. h. die Änderung der vom Motor angesaugten Luft/Kraftstoffmenge, in Form einer Adaption aufgrund von Toleranzen und Alterungsprozessen berücksichtigt werden. Damit ist vorausschauend für die folgenden Arbeitstakte der Brennkraftmaschine bekannt, welche Luftmenge jeweils dem Brennraum 11 tatsächlich zugeführt wird. Die für ein stöchiometrisches Kraftstoff/Luftverhältnis benötigte Kraftstoffmenge *ṁ*_{*k*} kann nun von der Regeleinrichtung 7 ebenfalls definiert berechnet werden.

In Figur 2 sind zur Verdeutlichung die Verläufe des nach dem Verfahren eingestellten Drosselklappenwinkels α, der entsprechend erzeugte Saugrohrdruck *p*_{*saug*} und das Kraftstoff/Luftverhältnis λ, in Abhängigkeit des Signals *S*_{*pedal*} aufgrund eines sprunghaft betätigten Gaspedals dargestellt. Der zu Beginn der Drosselklappenbetätigung auftretende große Öffnungswinkel α resultiert dabei aus der Berücksichtigung der inversen Übertragungsfunktion des Saugrohrs.

## Patentansprüche

1. Verfahren zum Einstellen der Bewegung eines leistungsverändernden Regelorgans einer Brennkraftmaschine für ein Kraftfahrzeug, wobei das Regelorgan ein in einer Luftzufuhrstrecke der Brennkraftmaschine angeordnetes Verstellelement ist, bei welchem Verfahren die Stellung eines Gaspedals erfaßt wird und in Abhängigkeit der Stellung des Gaspedals eine Regelgröße für einen über das Verstellelement einzustellenden Luftmassenstrom ermittelt wird, **dadurch gekennzeichnet, dass** zumindest in Abhängigkeit von Betriebsgrößen (n, Mₘₒₜ) eine optimale Luftmassenstromänderung (Δ *ṁ*_{*l*}) als optimaler Wert für eine Leistungsveränderung pro Arbeitstakt der Brennkraftmaschine vorrausschauend ermittelt wird und aus der optimalen Luftmassenstromänderung (Δ*ṁ*_{*l*}) und der Regelgröße (R) für den Luftmassenstrom eine Stellgröße (I_{drossel}) für das den Luftmassenstrom (*ṁ*_{*l*}) einstellende Stellelement (4) für die folgenden Arbeitstakte berechnet wird.

2. Verfahren nach Anspruch 1, **dadurch gekennzeichnet, daß** in die Berechnung des optimalen Wertes für die Leistungsveränderung (Δ*ṁ*_{*l*}) pro Arbeitstakt der Brennkraftmaschine Größen (η) des Fahrbahnzustandes einfließen.

3. Verfahren nach Anspruch 1 oder 2, **dadurch gekennzeichnet, daß** in die Berechnung des optimalen Wertes für die Leistungsveränderung (Δ*ṁ*_{*l*}) pro Arbeitstakt der Brennkraftmaschine das Fahrverhalten einer das Kraftfahrzeug führenden Person einfließt.

4. Verfahren nach einem der Ansprüche 1 bis 3, **dadurch gekennzeichnet, daß** in die Berechnung des optimalen Wertes für die Leistungsveränderung (Δ*ṁ*_{*l*}) pro Arbeitstakt der Brennkraftmaschine der eingelegte Gang (G) eines der Brennkraftmaschine vorgeschalteten Getriebes einfließt.

5. Verfahren nach Anspruch 1 bis 4, **dadurch gekennzeichnet, daß** aus der optimalen Luftmassenstromänderung (Δ*ṁ*_{*l*}) pro Arbeitstakt und der Regelgröße (R) für den Luftmassenstrom (*ṁ*_{*l*}) die Stellgröße (*I*_{*drossel*}) für das Stellelement (4) unter Berücksichtigung der inversen Übertragungsfunktion der Luftzufuhrstrecke (3) ermittelt wird.

6. Verfahren nach Anspruch 1 bis 5, **dadurch gekennzeichnet, daß** aus der optimalen Luftmassenstromänderung (Δ*ṁ*_{*l*}) pro Arbeitstakt und der Regelgröße (R) für den Luftmassenstrom (*ṁ*_{*l*}) die Stellgröße (*I*_{*drossel*}) für das Stellelement (4) unter Berücksichtigung der Ladungswechseländerung über die Zeit ermittelt wird.

7. Verfahren nach einem der Ansprüche 1 bis 6, **dadurch gekennzeichnet, daß** die Luftzufuhrstrecke (3) ein Saugrohr und das den Luftmassenstrom (*ṁ*_{*l*}) einstellende Verstellelement (4) eine Drosselklappe ist.

8. Verfahren nach einem der Ansprüche 1 bis 7, **dadurch gekennzeichnet, daß** aus der optimalen Luftmassenstromänderung (Δ*ṁ*_{*l*}) eine entsprechend des zu erwartenden Luftmassenstroms (*ṁ*_{*l*}) in den Brennraum (11) einzuspritzende Kraftstoffmenge (*ṁ*_{*k*}) pro Arbeitstakt ermittelt wird.

## Claims

1. Process for adjusting the movement of a power control element of an internal combustion engine for a motor vehicle, the power control element taking the form of a control element arranged in the air supply section of the internal combustion engine, in which process the position of an accelerator pedal is determined and a control variable for a mass air flow which is to be adjusted by means of the control element is determined depending on the position of the accelerator pedal, **characterized in that** an optimum mass air flow change (Δ*ṁ*_{*l*}) is calculated in advance, at least depending upon operating variables (n, Mₘₒₜ), as the optimum value for the change in power per work cycle of the internal combustion engine, and **in that** an adjustment variable (Iₜₕᵣₒₜₜₗₑ) is calculated from the optimum mass air flow change (Δ*ṁ*_{*l*}) and the control variable (R) for the mass air flow for the following work cycles for the control element (4) which adjusts the mass air flow (*ṁ*_{*l*}).

2. Process according to Claim 1, **characterized in that** variables (η) for the condition of the road surface are incorporated in the calculation of the optimum value for the change in power (Δ*ṁ*_{*l*}) per work cycle of the internal combustion engine.

3. Process according to Claim 1 or 2, **characterized in that** the driving behaviour of a person driving the motor vehicle is incorporated in the calculation of the optimum value for the change in power (Δ*ṁ*_{*l*}) per work cycle of the internal combustion engine.

4. Process according to one of Claims 1 to 3, **characterized in that** the engaged gear (G) of a transmission connected ahead of the internal combustion engine is incorporated in the calculation of the optimum value for the change in power (Δ*ṁ*_{*l*}) per work cycle of the internal combustion engine.

5. Process according to one of Claims 1 to 4, **characterized in that** the adjustment variable (*I*_{*throttle*}) is calculated for the control element (4), under consideration of the inverted transfer function of the air supply section (3), from the optimum mass air flow change (Δ*ṁ*_{*l*}) per work cycle and the control variable (R) for the mass air flow (*ṁ*_{*l*}).

6. Process according to one of Claims 1 to 5, **characterized in that** the adjustment variable (*I*_{*throttle*}) is calculated for the control element (4), under consideration of the charge change over time, from the optimum mass air flow change (Δ*ṁ*_{*l*}) per work cycle and the control variable (R) for the mass air flow (*ṁ*_{*l*}).

7. Process according to one of Claims 1 to 6, **characterized in that** the air supply section (3) is an intake pipe and the control element (4) which adjusts the mass air flow (*ṁ*_{*l*}) is a throttle valve.

8. Process according to one of Claims 1 to 7, **characterized in that** a fuel quantity (*ṁ*_{*k*}) to be injected per work cycle into the combustion chamber (11) according to the expected mass air flow (*ṁ*_{*l*}) is calculated from the optimum mass air flow change (Δ*ṁ*_{*l*}).

## Revendications

1. Procédé pour ajuster le mouvement d'un organe de réglage variateur de charge d'un moteur à combustion interne pour un véhicule automobile, dans lequel l'organe de réglage est un élément de réglage disposé dans la zone d'admission d'air du moteur à combustion interne, procédé dans lequel on détecte la position d'une pédale des gaz et on détermine, en fonction de la position de la pédale des gaz, une grandeur de réglage pour un courant massique d'air à ajuster par l'élément de réglage, **caractérisé en ce que** l'on détermine au préalable, au moins en fonction de grandeurs de fonctionnement (n, Mₘₒₜ), une variation optimale du courant massique d'air (*Δṁ*_{*l*}) comme grandeur optimale pour une variation de charge par phase du moteur à combustion interne et on calcule, à partir de la variation optimale du courant massique d'air (Δ*ṁ*_{*l*}) et de la grandeur de réglage (R) pour le courant massique d'air une grandeur de réglage (I_{étrangl}) pour l'élément de réglage (4) réglant le courant massique d'air (*ṁ*_{*l*}) pour les phases suivantes.

2. Procédé suivant la revendication 1, **caractérisé en ce que** des grandeurs (η) de l'état de la chaussée sont introduites dans le calcul de la valeur optimale pour la variation de la charge (Δ*ṁ*_{*l*}*)* par phase du moteur à combustion interne.

3. Procédé suivant la revendication 1 ou 2, **caractérisé en ce que** le comportement de conduite d'une personne conduisant le véhicule automobile est introduit dans le calcul de la valeur optimale pour la variation de la charge (Δ*ṁ*_{*l*}) par phase du moteur à combustion interne.

4. Procédé suivant l'une quelconque des revendications 1 à 3, **caractérisé en ce que** la vitesse engagée (G) d'une boîte de vitesses installée avant le moteur à combustion interne est introduite dans le calcul de la valeur optimale pour la variation de la charge (Δ*ṁ*_{*l*}) par phase du moteur à combustion interne.

5. Procédé suivant l'une quelconque des revendications 1 à 4, **caractérisé en ce qu'**à partir de la variation optimale du courant massique d'air (Δ*ṁ*_{*l*}) par phase et de la grandeur de réglage (R) pour le courant massique d'air (*ṁ*_{*l*}), on détermine la grandeur de réglage (*I*_{*étrangl*}) pour l'élément de réglage (4) en tenant compte de la fonction de transfert inverse de la zone d'admission d'air (3).

6. Procédé suivant l'une quelconque des revendications 1 à 5, **caractérisé en ce qu'**à partir de la variation optimale du courant massique d'air (Δ*ṁ*_{*l*}) par phase et de la grandeur de réglage (R) pour le courant massique d'air (*ṁ*_{*l*}), on détermine la grandeur de réglage (*I*_{*étrangl*}) pour l'élément de réglage (4) en tenant compte de la variation alternée de la charge au cours du temps.

7. Procédé suivant l'une quelconque des revendications 1 à 6, **caractérisé en ce que** la zone d'admission d'air (3) est une tubulure d'admission et l'élément de réglage (4) ajustant le courant massique d'air (*ṁ*_{*l*}) est un papillon des gaz.

8. Procédé suivant l'une quelconque des revendications 1 à 7, **caractérisé en ce qu'**à partir de la variation optimale du courant massique d'air (Δ*ṁ*_{*l*}), on détermine un débit de carburant (*ṁ*_{*c*}) à injecter par phase dans la chambre de combustion (11) en fonction du courant massique d'air attendu (*ṁ*_{*l*}).
